# EUROPÄISCHE PATENTSCHRIFT

(11) **EP 0 059 362 B1**
(45) Veröffentlichungstag und Bekanntmachung des Hinweises auf die Patenterteilung: **07.03.1984**
(21) Anmeldenummer: 82101116.0
(22) Anmeldetag: 16.02.1982
(51) Int. Cl.: E06B 9/14

(54) **Rolladen für Öffnungsabschlüsse**
Roller shutter for the closure of openings
Volet à rouleau pour fermer des ouvertures

(30) Priorität: 04.03.1981 DE 3108054
(43) Veröffentlichungstag der Anmeldung: 08.09.1982
(73) Patentinhaber: Hofman, Jan, NL-8084 AB 't Harde (NL)
(72) Erfinder: Hofman, Jan, NL-8084 AB 't Harde (NL)
(74) Vertreter: Habbel, Hans-Georg, Dipl.-Ing.

## Beschreibung

Die Erfindung bezieht sich auf einen Rolladen für Öffnungsabschlüsse, bestehend aus einzelnen, zugfest miteinander verbundenen Rolladenstäben, die auf eine Wickelwelle aufrollbar in Führungsschienen längsendig geführt sind.

Bisher sind Rolladen der vorstehend gekennzeichneten Art bekannt, wobei die Rolladenstäbe in jüngster Zeit aus Kunststoff bestehen und über aus den Rolladenstäben ausgeformte Haken- und Ösenverbindungen miteinander zugfest verbunden sind. Diese Stäbe werden längsendig in Führungsschienen geführt, die üblicherweise fest im Mauerwerk angeordnet sind, wobei es auch bekannt ist, die Führungsschienen oder ein Teil von ihnen (DE-A-1509864) schwenkbar zu gestalten, so dass ein Ausklappen der Führungsschienen und damit ein Ausklappen des Rolladens, beispielsweise als Sonnenschutz, möglich ist.

Bei den mit ortsfesten Schienen ausgerüsteten Rolladen ist ein Lichtschutz nur mangelhaft möglich, d.h. bei Sonneneinfall ist es zwar möglich, das Fenster durch Herablassen des Rolladens zu verdunkeln, wobei im Verbindungsbereich der einzelnen Rolladenstäbe Öffnungen vorgesehen sind, die einen gewissen Lichtdurchtritt dann, wenn die Rolladenstäbe nicht fest aufeinander aufliegen, möglich machen.

Nachteil der bekannten Rolladen ist, dass eben keine individuelle Einregelung bezüglich des Lichteintrittes möglich ist und insbesondere aber, dass dann, wenn ein Lichteintritt ermöglicht wird, beispielsweise durch nicht volles Schliessen der Rolladen oder durch Ausklappen der Rolladen, eine Einbruchsicherung nicht mehr gegeben ist.

Man hat diesen Nachteil erkannt und sich dadurch beholfen, dass man zusätzlich zu den eigentlichen Rolladen beispielsweise Vertikallamellenjalousien oder aus Kunststoff oder Leichtmetall bestehende Jalousien vorsah, die lediglich der Lichtregulierung dienten, aber keinerlei Einfluss auf Schall- und Wärmedämmung hatten, so dass sie nur unvollkommen ihre Aufgabe erfüllten.

Der Erfindung liegt die Aufgabe zugrunde, einen Rolladen zu schaffen, mit dem ein absolut sicheres dichtes Verschliessen der Fensteröffnung möglich ist, der aber gleichzeitig eine Licht-und Sonneneintrittsregulierung durch Schrägstellung der Lamellen ermöglicht und der schliesslich aufgrund seiner Konstruktion, unabhängig in welcher Stellung sich die Rolladenstäbe befinden, einbruchsicher ist. Ausserdem soll durch den neuen Rolladen die Schall- und Wärmeisolierung verbessert werden.

Diese der Erfindung zugrundeliegende Aufgabe wird durch die in den Ansprüchen genannten Merkmale gelöst, insbesondere kennzeichnet sich der Rolladen gemäss der Erfindung durch
a) zwei in jeder Führungsschiene angeordnete Gleitschienen, von denen die eine ortsfest gelagert ist, während die andere Gleitschiene innerhalb der Führungsschiene eine Bewegung auf die ortsfeste Gleitschiene zu oder von der ortsfesten Gleitschiene weg ausführen kann,
b) an den den Gleitschienen zugewandten Enden der Rolladenstäbe angeordnete Drehlager,
c) in den Gleitschienen auf deren zu den Enden der Rolladenstäbe hingerichteten Seite angeordnete Führungskörper an die einerseits schwenkbar über die jedem Rolladenstab zugeordneten Drehlager der Rolladenstab angreift und die andererseits in den Gleitschienen auf-und abbeweglich geführt sind,
d) die Anordnung der Drehlager bezüglich einer den Rolladenstab in seiner Breite durchquerenden Mittellinie derart, dass die beiden Drehlager bezüglich der Mittellinie je auf der einen bzw. der anderen Seite angeordnet sind.

Die Rolladenstäbe werden bei der erfindungsgemässen Einrichtung über die an ihnen schwenkbar angeordneten Führungskörper in entsprechenden Profilierungen der Gleitschienen sicher und dicht geführt, so dass im Gegensatz zu den bisher bekannten Rolläden eine wesentlich bessere Abdichtung erreichbar ist.

Dadurch, dass die Rolladenstäbe zwangsweise in eine Schrägstellung führbar sind, ist jede beliebige öffnungsstellung möglich, ohne dass dabei, wie dies bei den bekannten Rolläden der Fall ist, ein Anheben der Rollädenstäbe möglich ist. In der Verschlussstellung liegen die Rolladenstäbe dicht aneinander an und ermöglichen einen guten Wärme- und Schallschutz, insbesondere dann, wenn sie aus einem Werkstoff gefertigt sind, der für diese Dämmwirkung besonders vorteilhaft ist.

Die Rolladenstäbe sind in jeder beliebigen Neigung fest arretierbar, wobei die Betätigung in einfachster Weise vom Inneren des Raumes aus von Hand oder motorisch erfolgen kann und darüberhinaus sind die die Rolladen führenden Führungsschienen gegen die bisher bekannten Führungsschienen leicht austauschbar, so dass auch das nachträgliche Ausrüsten bestehender Bauten mit den erfindungsgemässen Rolläden möglich ist.

Weitere vorteilhafte Ausgestaltungen der Erfindung sind in den Unteransprüchen definiert.

Ein Ausführungsbeispiel der Erfindung wird nachfolgend anhand der Zeichnung erläutert. Die Zeichnung zeigt dabei in
Fig. 1 eine Seitenansicht geschnitten auf einen Rolladenabschnitt, in
Fig. 2 den Rolladenabschnitt gemäss Fig. 1 in der Schwenkstellung der Rolladenstäbe, in
Fig. 3 einen Schnitt gemäss der Linie 3-3 in Fig. 1 und in
Fig. 4 eine Ansicht entsprechend Fig. 3 durch einen voll geöffneten Rolladenstab, d.h. bei dem der Rolladenstab selbst etwa 90° gegenüber der Vertikalen geneigt ist.

In der Zeichnung ist mit 1 eine Führungsschiene bezeichnet, in der sich längsendig der eigentliche Rolladen führt, der im wesentlichen aus den Rolladenstäben 2 gebildet wird. Die Führung der Rolladenstäbe in den Führungsschienen 1 erfolgt unter Zwischenschaltung von Gleitschienen 3 und 4, wobei die Gleitschiene 3 ortsbeweglich ist, während die Gleitschiene 4 fest angeordnet ist und, wie dies die Fig. 4 zeigt, materialschlüssig aus dem Werkstoff der Führungsschiene 1 ausgeformt sein kann. Die ortsbewegliche Gleitschiene 3 kann in Richtung des Pfeiles F, (Fig. 4) hin- und herbewegt werden, wobei, wie dies die Fig. 3 und 4 zeigen, sie in Fig. 3 in der Stellung steht, in der der Rolladenstab vertikal ausgerichtet ist, während sie in Fig. 4 in der Stellung steht, in der der Rolladenstab horizontal steht.

Der jeweilige Rolladenstab 2 ist mit den zugeordneten Gleitschienen fest aber drehgelenkig verbunden, und zwar dadurch, dass an jedem Rolladenstab ein Drehlager 5 bzw. 6 angeordnet ist, wobei das Drehlager 5 der ortsbeweglichen Gleitschiene 3 und das Drehlager 6 der ortsfesten Gleitschiene 4 zugeordnet ist. Die Drehlager 5 und 6 verbinden den Rolladenstab 2 mit den Gleitschienen 3 und 4 unter Zwischenschaltung von Führungskörpern 7 und 8, wobei bei dem dargestellten Ausführungsbeispiel, wie dies besonders deutlich die Fig. 2 zeigt, der Führungskörper 7 als druck- und zugfeste Kette, der Führungskörper 8 aber als ein jedem Rolladenstab einzeln zugeordnetes Bauteil ausgebildet ist, das mit einer Profilgebung das Drehlager 6 aufnimmt und mit einem Profilansatz 9 in das Profil der ortsfesten Gleitschiene 4 greift. Die ortsbewegliche Gleitschiene 3 weist Profilansätze 10 auf, die die Bauteile des Drehlagers umschliessen, so dass durch diese Profilzusammenwirkung eine dichte Führung des Rolladenstabes erreicht wird.

Die Drehlager 5 und 6 jedes einzelnen Rolladenstabes liegen gegenüber der in Fig. 2 eingezeichneten Mittellinie X-X des Rolladenstabes so versetzt, dass sie einerseits auf der einen, andererseits auf der anderen Seite dieser Mittellinie liegen, wobei entweder der Rolladenstab so dick ausgebildet sein kann, dass dieses Merkmal erreicht wird oder aber ein dünnerer Rolladenstab weist entsprechende Ansätze auf, so dass diese versetzte Drehlagerung erreichbar ist.

Jeder Rolladenstab ist an seiner oberen Kante 11 und an seiner unteren Kante 12 so stufenförmig abgesetzt, wie dies bei 14 und 15 angedeutet ist, dass sie in der vertikal ausgerichteten Stellung sich überlappend aneinander anlegen, so dass auch hier ein dichter, insbesondere winddichter und schalldichter Anschluss der einzelnen Rolladenstäbe aneinander erreicht wird.

In der eigentlichen Führungsschiene 1 ist eine bei dem dargestellten Ausführungsbeispiel halbkreisförmig gestaltete Führungsbahn 16 vorgesehen, in die ein Führungszapfen 17 eingreift, der fest mit der ortsbeweglichen Gleitschiene 3 verbunden ist. Es ist erkennbar, dass durch eine Bewegung des in der Gleitbahn 16 geführten Führungszapfens 17 die gewünschte Bewegung der ortsbeweglichen Gleitschiene 3 auf die ortsfeste Gleitschiene 4 in Richtung des Pfeiles F_{I} möglich' ist, wobei durch diese Bewegung die Rolladenstäbe beispielsweise aus der in Fig. 2 dargestellten halb geöffneten Stellung in die in Fig. 1 dargestellte voll geschlossene Stellung geführt werden können. Durch die Ausbildung der Führungsbahn 16 und des Führungszapfens 17 wird eine Zwangsführung erreicht, die zusätzlich mit in der Zeichnung nicht dargestellten Arretierungsmitteln ausgerüstet sein kann, so dass jede beliebige Stellung des Rolladenstabes 2 arretiert werden kann.

Das in die jeweils zugeordnete Führungsschiene 1 eingreifende Ende eines Rolladenstabes ist, wie dies aus einem Vergleich der Fig. 3 und 4 erkennbar ist, T-förmig gestaltet, wobei dieses T durch einen Steg 18 gebildet wird, der sich in der Längsebene des Rolladenstabes 2 erstreckt, während sich die beiden Flansche 19 und 20 zur Vorder- und Rückseite des Rolladenstabes 2 hin erstrecken. Die Grösse der durch dieses T gebildeten Räume ist so gewählt, dass sich in diese Räume einmal der Profilansatz 10 der ortsbeweglichen Gleitschiene einlegen kann, während zum andern in dem Flansch 20 des T-Profils das Drehlager 6 für den Führungskörper 8 der ortsfesten Gleitschiene vorgesehen wird.

Bei 21 ist eine in einem entsprechenden Profil der Führungsschiene 1 angeordnete Dichtung erkennbar, die sich im geschlossenen Zustand des Rolladens gemäss Fig. 1 abdichtend auf die Frontseiten der Rolladenstäbe anlegt und damit eine zusätzliche Abdichtung des Öffnungsabschlusses bewirkt.

Die Höhe h₁ des der ortsfesten Gleitschiene 4 zugeordneten Führungskörpers 8 entspricht etwa der mittleren Höhe h₂ eines Rolladenstabes 2, so wie dies in den Fig. 1 und 2 eingezeichnet ist. Da die einzelnen Führungskörper 8 bei dem dargestellten Ausführungsbeispiel nicht untereinander verbunden sind, wird im vorderen Bereich des Rolladens bei der dargestellten Ausführungsform nur eine druckfeste Verbindung der Rolladenstäbe untereinander erreicht, während durch den Führungskörper 7 im rückwärtigen Bereich eine druck- und zugfeste Verbindung der einzelnen Rolladenstäbe untereinander bewirkt wird.

Es wird an dieser Stelle ausdrücklich darauf hingewiesen, dass der Führungszapfen 17 zur Verdeutlichung der Funktion als weit über die Führungsschiene 1 nach aussen hin vorstehend dargestellt ist, wobei es selbstverständlich möglich ist, das Profil der Führungsschiene so zu gestalten, dass auch der Führungszapfen 17 in einem Raum der Führungsschiene geführt ist und daher von aussen nicht zugänglich, aber vom Inneren des Raumes leicht zugänglich ist.

Selbstverständlich können die Rolladenstäbe aus jedem beliebigen zweckentsprechenden Werkstoff gefertigt werden und können an der Innen- oder Aussenseite des Fensters angeordnet werden, und die Rolladenstäbe können aus einer vertikalen Stellung über die Horizontalstellung in eine nach unten gerichtete Vertikalstellung gedrehtwerden.

## Patentansprüche

1. Rolladen für Öffnungsabschlüsse bestehend aus einzelnen zugfest miteinander verbundenen Rolladenstäben, die auf eine Wickelwelle aufrollbar in Führungsschienen längsendig geführt sind, gekennzeichnet durch
a) zwei in jeder Führungsschiene (1) angeordnete Gleitschienen (3, 4), von denen die eine (4) ortsfest gelagert ist, während die andere Gleitschiene (3) innerhalb der Führungsschiene (1) eine Bewegung auf die ortsfeste Gleitschiene (4) zu oder von der ortsfesten Gleitschiene weg (Pfeil F₁) ausführen kann,
b) an den den Gleitschienen (3, 4) zugewandten Enden der Rolladenstäbe (2) angeordnete Drehlager (5, 6),
c) in den Gleitschienen (3, 4) auf deren zu den Enden der Rolladenstäbe (2) hingerichteten Seite angeordnete Führungskörper (7, 8), an die einerseits schwenkbar über die jedem Rolladenstab zugeordneten Drehlager (5, 6) der Rolladenstab (2) angreift und die andererseits in den Gleitschienen (3, 4) auf- un abbeweglich geführt sind,
d) die Anordnung der Drehlager (5, 6) bezüglich einer den Rolladenstab (2) in seiner Breite durchquerenden Mittellinie (X-X) derart, dass die beiden Drehlager (5, 6) bezüglich der Mittellinie (X-X) je auf der einen bzw. der anderen Seite angeordnet sind.

2. Rolladen nach Anspruch 1, dadurch gekennzeichnet, dass der der ortsfesten Gleitschiene (4) zugeordnete Führungskörper (8) des Rolladenstabes (2) eine Höhe (h₁) aufweist, die der mittleren Höhe (h₂) eines Rolladenstabes entspricht.

3. Rolladen nach Anspruch 1 und 2, dadurch gekennzeichnet, dass der in der beweglichen Gleitschiene (3) geführte Führungskörper (7) in Anpassung an den Durchmesser der Wickelwelle für den Rolladen flexibel und/oder gelenkig ausgebildet ist und eine druck- und zugfeste Verbindung der einzelnen Rolladenstäbe (2) untereinander ermöglicht (Fig. 1 und 2).

4. Rolladenstab nach einem oder mehreren der vorhergehenden Ansprüche, dadurch gekennzeichnet, dass die den Führungsschienen (1) zugewandten Enden jedes Rolladenstabes (2) T-profilförmig ausgebildet sind, wobei der Steg (18) des T-Profils sich in der Längsebene des Rolladenstabes (2) erstreckt und sich die beiden Flansche (19, 20) des T-Profils zur Vorder- und Rückseite des Rolladenstabes (2) hin erstrecken.

5. Rolladenstab wenigstens nach einem der Ansprüche 1 bis 4, dadurch gekennzeichnet, dass die bewegliche Gleitschiene (3) und der der ortsfesten Gleitschiene (4) zugeordnete Führungskörper (7, 8) mit Profilansätzen ausgerüstet sind, die sich in die durch das T-Profil geschaffenen Räume einlegen.

6. Rolladen nach einem oder mehreren der vorhergehenden Ansprüche, dadurch gekennzeichnet, dass die ortsfeste Gleitschiene materialschlüssig aus dem Profil der Führungsschiene (1) ausgeformt ist (Fig. 3 und 4).

7. Rolladenstab nach einem oder mehreren der vorhergehenden Ansprüche, dadurch gekennzeichnet, dass die bewegliche Gleitschiene (3) mit wenigstens einem Führungszapfen (17) in eine in der Führungsschiene vorgesehene Führungsbahn (16) eingreift, durch die die ortsbewegliche Gleitschiene (3) bei Bewegen des Führungszapfens (17) auf die ortsfeste Gleitschiene (4) zugeführt wird.

8. Rolladen wenigstens nach Anspruch 7, dadurch gekennzeichnet, dass die in der Führungsschiene (1) vorgesehene Führungsbahn (16) halbkreisförmig ausgebildet ist und die Führungsschiene (1) eine Weite aufweist, die so gewählt ist, dass eine Schwenkbewegung der Rolladenstäbe um 180° möglich ist.

9. Rolladen nach einem oder mehreren der vorhergehenden Ansprüche, dadurch gekennzeichnet, dass die obere Kante (11) und die untere Kante (12) jedes Rolladenstabes (2) so stufenförmig (bei 14, 15) abgesetzt ist, dass sie in der vertikal ausgerichteten Stellung sich überlappend aneinander anlegen (Fig. 1).
Rolladen nach einem oder mehreren der vorhergehenden Ansprüche, dadurch gekennzeichnet, dass in der Führungsschiene (1) wenigstens eine Dichtung (21) angeordnet ist, die sich in der Vertikalstellung der Rolladenstäbe an die Frontseite der Rolladenstäbe (2) abdichtend anlegt (Fig.1).

11. Rolladenstab nach einem oder mehreren der vorhergehenden Ansprüche, dadurch gekennzeichnet, dass die bewegliche Gleitschiene (3) wenigstens in ihren Endlagen verriegelbar ist.

12. Rolladen nach einem oder mehreren der vorhergehenden Ansprüche, insbesondere nach Anspruch 11, dadurch gekennzeichnet, dass die bewegliche Gleitschiene (3) in jeder ihrer Stellungen verriegelbar ist.

13. Rolladen nach einem oder mehreren der vorhergehenden Ansprüche, dadurch gekennzeichnet, dass der der ortsfesten Gleitschiene (4) zugeordnete Führungskörper (8) über entsprechende Profilgebungen abdichtend in der Gleitschiene (4) geführt ist (Fig. 3 und 4).

14. Rolladen nach einem oder mehreren der vorhergehenden Ansprüche, dadurch gekennzeichnet, dass auch der der ortsfesten Gleitschiene zugeordnete Führungskörper als druck- und zugfeste flexible und/oder gelenkige Verbindung ausgerüstet ist.

15. Rolladen nach einem oder mehreren der vorhergehenden Ansprüche, dadurch gekennzeichnet, dass der der beweglichen Gleitschiene und/oder der der ortsfesten Gleitschienen zugeordnete Führungskörper als Kette ausgebildet ist.

16. Rolladen nach einem oder mehreren der vorhergehenden Ansprüche, gekennzeichnet durch eine etwa in der Mitte der Länge der Rolladenstäbe angeordnete, zusätzliche, gelenkige und/oder flexible Verbindung der einzelnen Rolladenstäbe untereinander.

## Claims

1. Roller shutter for the closing of openings, comprising individual roller shutter slats which are connected to one another by connections capable of transmitting tractive forces and which are guided at the ends of their longitudinal extent in guide rails in such a manner that they can be rolled up on to a winding shaft, characterised by
a) two slide rails (3, 4) which are arranged in each guide rail (1) and one (4) of which is mounted in stationary manner whereas the other slide rail (3) can carry out within the guide rail (1) a movement towards the stationary slide rail (4) or away from the stationary slide rail (arrow Fi),
b) pivot bearings (5, 6) arranged at those ends of the roller shutter slats (2) which are nearest to the slide rails (3, 4),
c) guide elements (7, 8) which are arranged in the slide rails (3, 4) at that side thereof which is directed towards the ends of the roller shutter slats (2), and to which on the one hand the roller shutter slat (2) is attached pivotably via the pivot bearings (5, 6) associated with each roller shutter slat and which on the other hand are guided in the slide rails (3, 4) in such a manner as to be capable of moving upwards and downwards,
d) the arrangement of the pivot bearings (5, 6) in such a manner relatively to a centre line (X-X) extending through the roller shutter slat (2) in the direction of its width, that the two pivot bearings (5, 6) are situated at the one side and at the other side respectively relatively to the centre line (X-X).

2. Roller shutter according to claim 1, characterised in that the guide element (8) associated with the stationary slide rail (4) and arranged at the roller shutter slat (2) has a height (hi) which corresponds to the mean height (h₂) of a roller shutter slat.

3. Roller shutter according to claims 1 and 2, characterised in that the guide element (7) guided in the mobile slide rail (3) is of flexible and/or articulated construction in adaptation to the diameter of the winding shaft for the roller shutter, and allows the individual roller shutter slats (2) to be connected to one another by connection capable of transmitting tensile and compressive forces (Figs. 1 and 2).

4. Roller shutter slat according to one or more of the preceding claims, characterised in that those ends of each roller shutter slat (2) which are directed towards the guide rails (1) are constructed with T-shaped profiles, the upright (18) of the T profile extending in the longitudinal plane of the roller shutter slat (2), and the two flanges (19, 20) of the T profile extending towards the front and rear sides of the roller shutter slat (2).

5. Roller shutter slat according to at least one of claims 1 to 4, characterised in that the mobile slide rail (3) and the guide element (7, 8) associated with the stationary slide rail (4) are provided with profile projections which enter the spaces produced by the T profile.

6. Roller shutter according to one or more of the preceding claims, characterised in that the stationary slide rail is formed from the profile of the guide rail (1), in one piece therewith (Figs. 3 and 4).

7. Roller shutter slat according to one or more of the preceding claims, characterised in that the mobile slide rail (3) engages with at least one guide stud (17) into a guideway (16) which is provided in the guide rail and through which the non- stationary slide rail (3) is brought to the stationary slide rail (4) when the guide stud (17) is moved.

8. Roller shutter at least according to claim 7, characterised in that the guideway (16) provided in the guide rail (1) is made semicircular, and the guide rail (1) has a width so chosen that a pivoting movement of the roller shutter slats through 180° is possible.

9. Roller shutter according to one or more of the preceding claims, characterised in that the upper edge (11) and the lower edge (12) of each roller shutter slat (2) are so cut away stepwise (at 14, 15) that in the vertically aligned position they abut on one another in mutually overlapping manner (Fig. 1).

10. Roller shutter according to one or more of the preceding claims, characterised in that in the guide rail (1) at least one sealing element (21) is arranged which in the vertical position of the roller shutter slats abuts in sealing-tight manner on the front side of the roller shutter slats (2) (Fig. 1).

11. Roller shutter slat according to one or more of the preceding claims, characterised in that the mobile slide rail (3) is lockable at least in its end positions.

12. Roller shutter according to one or more of the preceding claims, more particularly claim 11, characterised in that the mobile slide rail (3) is lockable in each of its positions.

13. Roller shutter according to one or more of the preceding claims, characterised in that the guide element (8) which is associated with the stationary slide rail (4) is guided in sealing-tight manner in the slide rail (4) by means of corresponding profilings (Figs. 3 and 4).

14. Roller shutter according to one or more of the preceding claims, characterised in that the guide element associated with the stationary slide rail is also equipped as a flexible and/or articulated connection capable of transmitting tractive and compressive forces.

15. Roller shutter according to one or more of the preceding claims, characterised in that the guide element associated with the mobile slide rail and/or the guide element associated with the stationary slide rails are/is constructed as chains/a chain.

16. Roller shutter according to one or more of the preceding claims, characterised by an additional articulated and/or flexible connection connecting the individual roller shutter slats to one another which is situated approximately centrally of the length of the roller shutter slats.

## Revendications

1. Volet roulant pour l'obturation d'ouvertures, composé de lames de volet roulant distinctes reliées entre elles de façon résistant à la traction, guidées à leurs extrémités longitudinales dans des rails de guidage et s'enroulant sur un arbre d'enroulement, caractérisé par:
a) deux glissières (3, 4) disposées dans chaque rail de guidage (1), dont l'une (4) est montée fixe, tandis que l'autre glissière (3) peut décrire à l'intérieur du rail de guidage (1) un mouvement de rapprochement par rapport à la glissière fixe ou d'éloignement par rapport à la glissière fixe (4) (flèche Fₗ);
b) des portées de rotation (5, 6) montées aux extrémités des lames (2) du volet roulant qui sont dirigées vers les glissières (3, 4);
c) des corps de guidage (7, 8), disposés dans les glissières (3, 4), sur le côté de celles-ci qui est dirigé vers les extrémités des lames (2) du volet roulant, qui, d'une part, sont attaqués de façon oscillante par la lame de volet roulant, par l'intermédiaire des portées de rotation (5, 6), associées à chaque lame (2) du volet roulant et qui, d'autre part, son guidés mobiles en mouvement ascendant et descendant dans les glissières (3,4);
d) l'arrangement des portées de rotation (5, 6) par rapport à un axe (X-X) qui traverse la lame (2) de volet roulant dans sa largeur de telle manière que, par rapport à l'axe (X-X), les deux portées de rotation (5, 6) soient disposées l'une d'un côté et l'autre de l'autre côté.

2. Volet roulant selon la revendication 1, caractérisé en ce que le corps de guidage (8) de la lame (2) du volet roulant qui est associé à la glissière fixe (4) présente une hauteur (hₗ) qui correspond à la hauteur au centre (h₂) d'une lame de volet roulant.

3. Volet roulant selon l'une des revendications 1 et 2, caractérisé en ce que le corps de guidage (7) guidé dans la glissière mobile (3) est réalisé sous une forme flexible et/ou articulée, pour s'adapter au diamètre de l'arbre d'enroulement du volet roulant, et permet de réaliser une liaison résistant à la compression et à la traction des différentes lames (2) du volet roulant les unes par rapport aux autres (figures 1 et 2).

4. Lame de volet roulant selon l'une des revendications précédentes, caractérisée en ce que les extrémités de chaque lame (2) du volet roulant qui sont dirigées vers les rails (1) sont réalisées avec une forme à profil en T, l'âme (18) du profil en T s'étendant dans le plan longitudinal de la lame (2) du volet roulant et les deux nervures (19, 20) du profil en T s'étendant vers le côté avant et vers le côté arrière de la lame (2) du volet roulant.

5. Lame de volet roulant selon l'une des revendications 1 à 4, caractérisée en ce que la glissière mobile (3) et le corps de guidage (8) associé à la glissière fixe (4) sont équipés de nervures de profil qui se logent dans les espaces formés par le profil en T.

6. Volet roulant selon l'une des revendications précédentes, caractérisé en ce que la glissière fixe est formée en une seule pièce avec la matière du profilé du rail de guidage (1) (figures 3 et 4).

7. Volet roulant selon l'une des revendications précédentes, caractérisé en ce que la glissière mobile (3) est engagée par au moins un doigt de guidage (17) dans une voie de guidage (16) prévue dans le rail de guidage et par laquelle la glissière mobile (3) est guidée pour se rapprocher de la glissière fixe (4) lorsqu'on déplace le doigt de guidage (17).

8. Volet roulant selon la revendication 7, caractérisé en ce que la voie de guidage (16) prévue dans le rail de guidage (1) est de forme semi-circulaire et en ce que le rail de guidage (1) présente une largeur qui est choisie de manière à permettre un mouvement de rotation de 180° des lames du volet roulant.

9. Volet roulant selon l'une des revendications précédentes, caractérisé en ce que le bord supérieur (11) et le bord inférieur (12) de chaque lame (2) du volet roulant sont évidés en gradins (14, 15) de manière que, dans la position orientée verticalement, ils s'appliquent l'un contre l'autre avec recouvrement (figure 1 ).

10. Volet roulant selon l'une des revendications précédentes, caractérisé en ce que dans le rail de guidage (1) est agencée au moins une garniture d'étanchéité (21) qui s'applique avec étanchéité contre la face frontale des lames (2) du volet roulant dans la position verticale des lames du volet roulant (figure 1 ).

11. Lame de volet roulant selon l'une des revendications précédentes, caractérisée en ce que la glissière mobile (3) peut être verrouillée au moins dans ses positions extrêmes.

12. Volet roulant selon l'une des revendications précédentes, caractérisé en ce que la glissière mobile (3) peut être verrouillée dans chacune de ses positions.

13. Volet roulant selon l'une des revendications précédentes, caractérisé en ce que le corps de guidage (8) associé à la glissière fixe (4) est quidé à joint étanche dans la glissière (4) grâce à des profilages correspondants (figures 3 et 4).

14. Volet roulant selon l'une des revendications précédentes, caractérisé en ce que le corps de guidage associé à la glissière fixe est également équipé en tant que liaison flexible et/ou articulée résistant à la compression et à la traction.

15. Volet roulant selon l'une des revendications précédentes, caractérisé en ce que le corps de guidage associé à la glissière mobile et/ou à la glissière fixe est constitué par une chaîne.

16. Volet roulant selon l'une des revendications précédentes, caractérisé par une liaison supplémentaire, articulée et/ou flexible des lames élémentaires entre elles, qui est disposée à peu près au milieu de la longueur des lames du volet roulant.
